# EUROPÄISCHE PATENTANMELDUNG

(11) **EP 0 225 995 A2**
(43) Veröffentlichungstag der Anmeldung: **24.06.1987**
(21) Anmeldenummer: 86114638.9
(22) Anmeldetag: 22.10.1986
(51) Int. Cl.: B41F 13/00, B41F 13/22

(54) **Rotationsdruckmaschine mit zwischen Seitenwänden gelagerten Druckwerkzylindern und Reibwalzen**

(30) Priorität: 20.12.1985 DE 3545272
(71) Anmelder: M.A.N.-ROLAND Druckmaschinen Aktiengesellschaft, 63012 Offenbach (DE)
(72) Erfinder: Kraus, Josef, D-8900 Augsburg (DE)

(57) **Zusammenfassung**

Zur Reduzierung der für die Klimatisierung der Druckereiräume erforderlichen Leistung zur Abführung der durch den Betrieb einer Druckmaschine erzeugten Wärme werden die Seitenwände der Druckmaschine, insbesondere die dem Antrieb zugeordnete Seitenwand, mit kühlmittelführenden Kanälen versehen. Diese führen zumindest teilweise bogenförmig um die einzelnen Bohrungen herum, die für die Aufnahme der Druckwerkzylinderund Reibwalzenzapfen benötigt werden.

## Beschreibung

Die Erfindung betrifft Druckwerksseitenwände für Rotationsdruckmaschinen mit zwischen zwei Seitenwänden angeordneten Druckwerkzylindern und Reibwalzen, die mit ihren Zapfen in Bohrungen der Seitenwände gelagert sind.

Es ist allgemein bekannt, daß die von einer Druckmaschine während des Betriebes erzeugte Wärme durch entsprechende Einrichtungen, wie z.B. Klimaanlagen, aus dem Raum entfernt werden muß, in dem sich die Druckmaschine befindet. Mit zunehmend schneller laufenden Maschinen nehmen die Probleme mit den abzuführenden Wärmemengen eine Größenordnung an, die von den Lüftungsfirmen nur schwer bzw. nicht befriedigend gelöst werden können.

Aufgabe der Erfindung ist es, Vorrichtungen für die Abführung der erwärmten Luft im Betrieb einer Druckmaschine in ihrer Leistung zu reduzieren und somit eine akzeptable Klimatisierung der Druckereiräume zu ermöglichen und Temperaturunterschiede bzw. Temperaturschwankungen in dem das Druckergebnis beeinflussenden Bereich der Maschine zu verhindern (Wärmeausdehnungen, z.B. Wachsen der Seitenwand, Lagerspiele, Durchmesservergrößerungen usw.). Diese Aufgabe wird durch die Anwendung der Merkmale des kennzeichnenden Teils des Patentanspruchs 1 gelöst. Weiterbildungen ergeben sich aus den Unteransprüchen und aus der Beschreibung in Verbindung mit den Zeichnungen. In diesen zeigen:
Fig.l und 2 ein bevorzugtes Ausführungsbeispiel einer erfindungsgemäßen Seitenwand für eine Rotationsdruckmaschine und
Fig.3 und 4 eine weitere erfindungsgemäße Ausführungsvariante einer Druckwerksseitenwand.

Die Figuren 1 und 2 zeigen in zwei Ansichten eine Druckwerksseitenwand (1), die vorzugsweise der Antriebsseite zugeordnet ist. In herkömmicher Weise werden in zwei derartigen Druckwerksseitenwänden (1) die Druckwerkszylinder und die in den Farbwerken benötigten Reibwalzen gelagert. Dafür sind in jeder der Druckwerksseitenwand Bohrungen (2 bis 5) vorgesehen, in die die Druckwerkzylinderzapfen (6 bis 9) über entsprechende Lager eingesetzt sind.

Des weiteren weist jede Druckwerksseitenwand (1) Bohrungen (10 bis 13) für die im oberen Bereich benötigten, hier nicht dargestellten Reibwalzen für Farb- und Feuchtwerk auf. In diese werden die Reibwalzenzapfen (14 bis 17) eingesetzt. In der gleichen Weise befinden sich im unteren Bereich der Druckwerksseitenwand (1) für das untere Farb- bzw. Feuchtwerk Bohrungen (18 bis 21), in die die Reibwalzenzapfen (22 bis 25) einsetzbar sind.

In erfindungsgemäßer Weise wird vorzugsweise bei der Herstellung der Druckwerksseitenwände (1) nach einem Gießverfahren ein Kühlmittel aufnehmender Kanal (27) vorgesehen, dem über einen Anschluß (26) Kühlmittel zugeführt werden kann, das an einem weiteren Anschluß (28) mit erhöhter Temperatur wieder aus der Druckwerksseitenwand herausführbar ist. Zwischen den Anschlüssen (26 und 27) befinden sich entsprechende, hier nicht dargestellte Wärmetauscher, die auch außerhalb des Gebäudes stehen können, in dem die Druckmaschine betrieben wird.

Gemäß Fig.2 kann der das Kühlmittel führende Kanal (27) verschiedene Querschnitte aufweisen und verläuft zumindest teilweise vorzugsweise in Form eines Bogens jeweils an den beiden Seiten der Bohrungen (2 bis 5 bzw. 10 bis 13 und 18 bis 21) entlang. Dabei ist es vorteilhaft, daß an einer Seite über dem Anschluß (26) das Kühlmittel einführbar ist und in Form einer Steigleitung etwa bogenförmig um die einzelnen genannten Bohrungen herumführbar ist, wonach als abwärtsführende Leitung der Kühlmittelkanal (27) dicht an den genannten Bohrungen vorbei zum Ausfluß (2ö) verläuft. Durch diese Anordnung ist es möglich, daß die insbesondere auf der Antriebsseite der Druckmaschine entstehende Wärmeabstrahlung während des Betriebes der Druckmaschine wesentlich reduziert wird, wodurch die für die Wärmeabführung benötigten Aggregate in ihrer Leistung erheblich reduziert werden bzw. die Druckereiräume zufriedenstellend klimatisiert werden können. Ein weiterer Vorteil der Erfindung liegt darin, daß durch die erfindungsgemäße Verwendung von Kühlleitungen zur Temperierung in den Druckwerksseitenwänden bei noch verbesserter Druckqualität die Maschine mit höherer Geschwindigkeit betrieben werden kann. Ein wesentlicher Vorteil ist auch die durch gleichbleibende Temperaturen verbesserte Reproduzierbarkeit bei aufgezeichneten Produktionen.

Fig.3 und 4 zeigen eine weitere Variante einer erfindungsgemäß ausgebildeten Druckwerksseitenwand (29). Hierbei werden jeweils die das Kühlmittel führenden Kanäle (33) etwa kreisförmig und vollständig um die einzelnen Bohrungen für die Zapfen der Druckwerkszylinder und der Reibwalzen geführt. Der Einfachheit halber sind in den Figuren 3 und 4 lediglich eine Bohrung (30) zur Aufnahme eines Zapfens für eine Reibwalze und eine Bohrung (31) zur Aufnahme eines Zapfens für einen Druckwerkszylinder näher bezeichnet. Wie besonders aus Fig.3 hervorgeht, umfassen jeweils die das Kühlmittel führenden Kanäle (33) kreisförmig die einzelnen Bohrungen und sind jeweils durch entsprechende Verbindungsleitungen miteinander verbunden. Dadurch kann in der bereits beschriebenen Weise über einen Anschluß (32) das Kühlmittel einem Kühlmittelkanal (33) zugeführt werden und über diesen können die einzelnen Bohrungen und somit Lagerungen für die diversen Walzen und Zylinder, die in der Druckwerksseitenwand (29) gelagert werden, temperiert werden. Anschließend wird das erwärmte oder gekühlte Temperaturmittel über einen Abfluß (34) abgeführt. Zwischen den Anschlüssen (32 und 34) befindet sich wiederum ein Wärmetauscher, der an einer geeigneten Stelle, vorzugsweise außerhalb des Gebäudes, steht.

Die Ausführungsform gemäß Fig.3 eignet sich besonders bei Druckmaschinen, bei denen die Abstände der für die Lagerung der Walzen und Zylinder benötigten Bohrungen entsprechend groß sind, wohingegen die Ausführungsform gemäß Fig.l sich überall da eignet, wo die einzelnen Bohrungen (besonders 2 bis 5) zur Aufnahme der Druckwerkszylinderzapfen (6 bis 9) sehr dicht beeinander liegen.

## Patentansprüche

1. Rotationsdruckmaschine mit zwischen zwei Seitenwänden angeordneten Druckwerkzylindern und Reibwalzen, die mit ihren Zapfen in Bohrungen der Seitenwände gelagert sind, dadurch gekennzeichnet, daß zur Temperierung zumindest die auf der Antriebsseite der Druckmaschine angeordnete Seitenwand (1, 29) einen kühlmittelführenden Kanal (27, 29) aufweist, der zumindest partiell beiderseits der Bohrungen (2 bis 5) für die Druckwerkszylinderzapfen (6 bis 9) und um die Bohrungen (10 bis 13; 18 bis 21) für die Reibwalzenzapfen (14 bis 17; 22 bis 25) geführt ist.

2. Rotationsdruckmaschine nach Anspruch 1, dadurch gekennzeichnet, daß der das Kühlmittel führende Kanal (27) an einer Seite der Bohrungen (2 bis 5; 10 bis 13; 18 bis 21) vom unteren Bereich der Seitenwand (1) bogenförmig um diese nach oben geführt ist und auf der anderen Seite der genannten Bohrungen in gleicher Weise wieder zum unteren Bereich der Seitenwand verläuft.

3. Rotationsdruckmaschine nach Anspruch 1, dadurch gekennzeichnet, daß der das Druckmittel führende Kanal (33) in geschlossener Kreisform um die Bohrungen (30, 31) geführt ist und daß die einzelnen kreisförmigen Kanalabschnitte untereinander verbunden sind.
